# EUROPÄISCHE PATENTSCHRIFT

(11) **EP 2 047 950 B1**
(45) Veröffentlichungstag und Bekanntmachung des Hinweises auf die Patenterteilung: **15.02.2012**
(21) Anmeldenummer: 07020030.8
(22) Anmeldetag: 12.10.2007
(51) Int. Cl.: B25B 5/08

(54) **Spannzwinge**
Clamp
Serre-joint

(43) Veröffentlichungstag der Anmeldung: 15.04.2009
(73) Patentinhaber: Wesoba Werkzeug- und Sondermaschinenbau GmbH, 08340 Schwarzenberg (DE)
(72) Erfinder: Küfner, Frank, Dipl.-Ing., 08340 Schwarzenberg (DE)
(74) Vertreter: Thomas, Matthias

(56) Entgegenhaltungen:
- DE-A1- 19 544 548
- US-A- 2 552 519
- US-A- 5 244 195

## Beschreibung

Die Erfindung betrifft eine Spannzwinge mit 2 Betätigungsarmen, die durch eine Zwangssteuerung bewegt werden. Eine Spannzwinge gemäß dem einleitenden Teil des Anspruchs 1 ist aus der US 2,552,510 bekannt.

Spannzwingen sind bekannt. Einfache Formen von Spannzwingen sehen einen ersten und einen zweiten Betätigungsarm vor, die beide durch ein Gelenk miteinander verbunden sind und an ihren vorderen Enden, den Aktivteilen, aufeinander zu bewegt werden. Solche Spannzwingen benutzen als Gelenk eine Stellschraube mit einem Spielausgleich durch eine Federanordnung auf der Stellschraube, durch die der geringe Arbeitsweg der vorderen Enden der Betätigungsarme zum Teil ausgeglichen werden kann. Um derartige Spannzwingen schnell schließen zu können, wird nach einem Vorschlag in GB 701,464 ein Betätigungshebel eingesetzt, der am hinteren Ende eines der Betätigungsarme gelenkig gelagert ist und eine Nockenscheibe zur Abstandseinstellung aufweist.

Nach einem Vorschlag in GB 944,953 wird eine Spannzwinge durch Federkraft geschlossen, während zumindest ein Betätigungsarm derselben mit einem Betätigungshebel und angeformter Nockenscheibe geöffnet werden kann. Solcher Art Anordnungen können bedingt durch die Federkraft nur geringe Presskräfte erzeugen.

Der Offenlegungsschrift US 2004/021 62 86 A1 ist ein Vorschlag zu entnehmen, dass eine Spannzwinge aus einem materialeinheitlich verbundenen Teil mit in etwa h-förmigem Querschnitt erzeugt werden kann, wobei die Spannung durch einen an einem hinteren Ende eines Betätigungsarmes gelenkig gelagerten Betätigungshebel mit angeformter Nockenscheibe erfolgen soll. Eine solche Lösung hat einen noch kleineren Spannbereich als die in GB 701,464 beschriebene.

Nach US 5,960,689 soll eine Spannzwinge so ausgeführt sein, dass die Gelenke der Betätigungsarme durch eine Stellschraube auf einen vorgegebenen Abstand justiert werden können und die Betätigungsarme im Übrigen an ihrem hinteren Ende L-förmig abgewinkelt sind. In den geringeren Abstand kann von der Rückseite dieser Spannzwinge dann ein konischer Dom eingeschoben werden, der die Betätigungsarme spreizt, wodurch die Spannöffnung sich schließt. Eine solche Spannzange ist material- und wartungsaufwendig.

Nach EP 1 702 721 A1 kann eine zentrierende Spannzwinge so ausgeführt werden, dass die Betätigungsarme ohne eine Schwenkbewegung auszuführen durch Stiftführungen und einen Hebelmechanismus gleichzeitig in Quer- und Längsrichtung bewegt werden. Der Hebelmechanismus ist wegen der Vielzahl von Führungselementen und Lagerungen verschleißanfällig und die Spannzwinge damit in Herstellung und Wartung kostenungünstig.

Ein Vorschlag in DE 42 07 113 A1 betrifft eine Spannzwinge, die so ausgeführt werden soll, dass die Betätigungsarme, an einem Ende miteinander verbunden sind und am anderen Ende die notwendige Querbewegung der Enden durch eine Scheibe mit Kurvenbahnen realisiert wird. Der mittig liegende Spannbereich einer solchen Anordnung ist außerordentlich klein, wodurch zugleich das Einsatzgebiet dieser Spannzwinge deutlich eingeschränkt ist. Der Aufbau dieser Spannzwinge erlaubt zudem das Einführen von Werkstücken nur in Richtung der Hochachse.

In US 4,836,707 ist vorgeschlagen, eine Spannzwinge so auszuführen, dass auf einem Basisbauteil symmetrisch und parallel zu dessen Längsachse Betätigungsarme angeordnet sind, deren Lagerung am hinteren Ende des jeweiligen Betätigungsarmes liegt und die durch von außen angreifende Druckfedern stets auf ihren geringsten Abstand zusammengedrückt werden. Etwa im Bereich der Federangriffspunkte stützen sich die Betätigungsarme gegen eine Scheibe ab, an deren Umfang zugleich 2 Nocken vorhanden sind, sodass durch eine Drehbewegung ein Spreizen zum Lösen einer vorhandenen Spannung erfolgen kann. Diese Art Spannzwingen kann nur geringe Spannkräfte aufbringen und ist außerdem aufwendig herzustellen.

Hinsichtlich der Betätigung einer Spannzwinge ist in US 4,369,956 vorgeschlagen, eine im Bereich der hinteren Enden von Betätigungsarmen vorgesehene Nockenscheibe mit einem Schwenkmotor zu betätigen.

Eine Spannzwinge mit einstellbarer Schraube als Gelenk ist wiederum in US 3,986,746 vorgeschlagen, wobei die symmetrisch zueinander angeordneten Betätigungsarme an ihren hinteren Enden durch ein konisches Bauteil in Verbindung mit einer Druckfeder gespreizt werden und so die Spannung erzeugt wird. Zum Lösen einer solchen Spannzwinge muss das konische Bauteil gegen die Federkraft bewegt werden, was zumindest bei Betätigung von Hand außerordentlich schwierig ist.

Bei der Spannzwinge nach US 3,744,838 wird diese Lösung durch ein Paar Betätigungshebel ersetzt, die mit einem in etwa halbkreisförmigen Zapfen in halbkreisförmigen Ausnehmungen am hinteren Ende der Betätigungsarme liegen. Die Stirnflächen der Zapfen sind nockenförmig gewölbt, sodass beim Verschwenken der Hebel ein Spreizen der Betätigungsarme erfolgen kann.

Eine Spannzwinge gemäß US 2,552,519 hat 2 schwenkbar gelagerte Hebel, die mit einer Druckfeder in geöffneter Stellung gehalten werden. Mithilfe einer Nockenscheibe, die an den hinteren Enden der Hebel angreift, ist ein Schließen der Spannzwinge möglich, Das Bedienelement sieht zugleich 2 Endstellungen für den Nocken vor.

Bei der Spannzwinge nach US 5,244,195 A sind 2 Hebel an ihren hinteren Enden schwenkbar gelagert, während die vorderen Enden die Spannbacken tragen. Im hinteren Bereich sind die Hebel an ihrer Oberseite mit Stiften versehen, die in spiralförmige Ausnehmungen einer Antriebsscheibe eingreifen. Die Antriebsscheibe ist mit einem Zahnsegment verbunden, das mit einer Zahnstange und einem Unearantrieb die Antriebsscheibe bewegt.

Eine asymmetrisch arbeitsende Spannzwinge ist in DE 195 44 548 A1 beschrieben. Es wird ein beweglicher Hebel relativ zum feststehenden Hebel bewegt, wobei die Bewegung über eine Kurvenscheibe mit einem spiralförmigen Ausschnitt auf einen kurzen hinteren Hebelarm des beweglichen Hebels übertragen wird. Dies erfordert es, die Kurvenscheibe um 90 Grad verdreht zur Spannzwinge anzuordnen.

Die oben aufgeführten Spannzwingen haben, soweit sie einfach aufgebaut sind, einen außerordentlich geringen Spannbereich oder es bedarf im Einzelfall einem Nachjustieren der Stellschrauben. Bei den Spannzwingen nach US 3,986,746 und US 3,744,838 scheidet eine Anpassung der Öffnungsweite der Spannzwingen von vornherein aus. Andere oben aufgeführte Lösungen lassen eine solche Anpassung zwar zu, jedoch wird dies mit erheblichem Justageaufwand erkauft. Einige Lösungen sind zwar auf einen größeren Abstand ausgelegt, lassen jedoch eine Veränderung des Spannbereiches ebenfalls nicht zu. Soweit die Spannkraft durch Federn erzeugt wird, haben damit ausgeführten Spannzwinge den Nachteil, dass eine Parameteränderung (Setzen) der Federn die Gebrauchseigenschaften nachhaltig beeinflusst.

Die im Stand der Technik bekannten Spannzwingen sind ausnahmslos Einzweckgeräte, die nicht universell eingesetzt werden können. Sie haben entweder einen zu geringen Spannbereich, wie in US 2004/0216286 A1, US 5,960,689, DE 42 07 113 A1, US 4,369,956 und US 3,986,746, oder ein erweiterter Spannbereich wird durch Lösungen erkauft, die wiederum einen universellen Einsatz unmöglich machen. So ist die Verwendung von Nockenscheiben zur Verstellung zwar geeignet, große Spannkräfte zu erreichen. Das Lösen der Nockenscheiben hingegen führt nicht gleichzeitig zum Öffnen der Spannzwingen. Dies gilt ebenso bei der Spannzwinge gemäß DE 195 44 548 A1_. Einige Scannzwingen arbeiten mit einem feststehenden und einem daran schwenkbar befestigten Hebel. Diese asymmetrische Bauweise bewirkt einen einseitigen, nicht symmetrisch verlaufenden Spannvorgang der insbesondere im Vorrichtungsbau jedoch zwingend erforderlich ist Spannzwingen, die im Vorrichtungsbau beispielsweise bei Schweiß- oder Klebevorrichtungen angewendet werden, öffnen häufig nicht selbst und bedürfen der zwangsweisen Öffnung Mit Spreizfedern augestattete Scannzwingen können wegen der zu geringen Federspannkräfte diese Aufgabe jedoch nicht erfüllen. Die genannten Aufgaben kann auch die Spannzwinge gemäß US 5,244,195 A nicht erfüllen, da bei dieser Anordnung Torsionskräfte in die Hebel eingeleitet werden, dadurch die Spanngenauiskeit vermindert und letztlich bei großen Spannkräften die Dauerhaftigkeit nicht gewährleistet ist. Somit ist auch diese Spannzwinge nur für geringe Sdannkräfte geeinnet.

Es ist deshalb Aufgabe der Ereindung, eine einfache, robuste und kostengünstig herstellbare Spannzwinge vorzuschlagen, die einen weiten Einsatzbereich (Spannbereich) hat, sowohl beim Schließen als auch beim Öffnen der Betätigungsarme Spannaufgaben erfüllen kann und die im Übrigen sowohl durch Handbetätigung bedient als auch in Verbindung mit Manipulationseinrichtungen und beliebigen Stellorganen verwendet werden kann.

Nach der Erfindung wird dies erreicht durch eine Spannzwinge mit den Merkmalen des Patentanspruches 1. Neben- und nachgeordnete Patentansprüche betreffen weitere Verbesserungen und Anpassungen an bestimmte Einsatzbedingungen. Patentanspruch 10 mit den darin enthaltenen Merkmalen beschreibt die Verwendung der erfindungsgemäßen Spannzwinge, wobei nachgeordnete Ansprüche besondere Formen der Verwendung betreffen.

In der nachfolgenden Beschreibung der Erfindung werden die nachstehend aufgeführten Begriffe mit folgender Bedeutung verwendet:
Basisbauteil - ist ein Bauteil oder eine Baueinheit, die in etwa symmetrisch zu ihrer Längsachse Möglichkeiten zur Anordnung von Lagern hat.
Betätigungsarm - ist ein vorzugsweise sich längs ausdehnender Hebel, der an seinem vorderen Ende Vorkehrungen zur Aufnahme weiterer Bauteile haben kann, im mittleren Bereich Elemente zur Anordnung eines Lagers hat und am hinteren Ende Vorkehrungen zum Zusammenwirken mit weiteren Bauteilen hat. Steuerungsorgan - ist ein Bauteil oder eine Baueinheit, die in Verbindung mit Elementen des Basisbauteils und der Betätigungsarmes das Verstellen der Betätigungsarme bewirkt.

Nach der Erfindung soll die Spannzwinge so ausgeführt sein, dass beide Betätigungsarme am Basisbautell in Schwenldagern gelagert sind und die Lagerungspunkte an den Betätigungsarmen in etwa in deren mittleren Bereich liegen. Auf dem Basisbauteil ist ein Steuerungsorgan angeordnet, das gegenüber diesem drehbar gelagert ist. Die hinteren Enden der Betätigungsarme reichen bis zur Höhe der Drehachse des Steuerungsorgans. Die Betätigungsarme haben an den hinteren Enden Elemente, mit denen sie mit Führungen im Steuerungsorgan zusammenwirken.

Die Elemente der Betätigungsarme und die Führungen im Steuerungsorgan wirken so miteinander zusammen, dass jede Bewegung des Steuerungsorgans zwangsweise ein Schwenken der Betätigungsarme erzeugt. Dazu besteht zwischen den Elementen und dem Steuerungsorgan eine formschlüssige Verbindung wenigstens in etwa in Querrichtung der Betätigungsarme.

Die Elemente an den hinteren Enden der Betätigungsarme und die Führungen im Steuerungsorgan können so ausgelegt sein, dass sie bei Bedarf selbsthemmend sind, das heißt, dass sie die eingestellte Spannung ohne zusätzlichen Kraftaufwand halten können.

Es ist möglich, das Steuerungsorgan so in das Basisbauteil oder in mit dem Basisbauteil verbundene Elemente zu integrieren, dass es in einer Ausnehmung derselben geführt ist. Vorteilhaft ist dabei eine Scheibenform des Führungsorgans. Bei dieser Ausführungsform ist es möglich, in den Umfang des Führungsorgans Bohrungen oder wenigstens Senkungen einzubringen, in die ein federbelasteter Rastindex eingreifen kann und bei Wirksamwerden vorgegebene Stellungen des Führungsorgans reproduzierbar macht. Auf diese Weise kann zusätzlich zur selbsthemmenden Auslegung der Führungen im Führungsorgan die Haltekraft desselben weiter erhöht werden.

Das Basisbauteil kann platten- oder scheibenförmig ausgeführt sein. Ebenso kann es aus zwei beabstandet angeordneten Platten, aus einem materialeinheitlich ausgeführten Bauteil, das auch als Gehäuse ausgeführt sein kann oder auch aus einem mehrteiligen Gehäuse, das zusammenmontiert wird, bestehen.

Die Betätigungsarme sind in der einfachsten Ausführungsform geradlinig sich erstreckende Hebel, die im Bereich der Schwenklager sowie an den hinteren Enden nach den Merkmalen der Erfindung ausgeführt sind. An den vorderen Enden können bei Bedarf unterschiedliche, der zu lösenden Aufgabe angepasste, Elemente, wie Spannbacken, angeordnet werden, wobei weitgehend universell einsetzbare Ausführungsformen an den vorderen Enden mit entsprechenden Aufnahmebohrungen versehen sind.

Die Betätigungsarme können einen runden, rechteckförmigen oder beliebigen anderen Querschnitt aufweisen. Ferner können sie als Winkelhebel oder auch Z-förmig ausgeführt sein. Dies ermöglicht es, die erfindungsgemäße Spannzwinge an eine Vielzahl von Aufgaben hinsichtlich der Spannweite und der Auslage sowie der übertragbaren Spannkräfte anzupassen. Sie kann in einem weiten Bereich variiert werden.

Abhängig von der Ausgestaltung der Spannzwinge kann die Lagerung auch deutlich außermittig liegen. Trotzdem ist sichergestellt, dass sich die vorderen und die hinteren Enden der Betätigungsarme beim Verschwenken auf einer Kreisbahn bewegen. Abhängig vom Abstand der Lagerungen auf dem Basisbauteil und den Hebellängen der Betätigungsarme kann ein mehr oder weniger großer Schwenkwinkel der Betätigungsarme erreicht werden, bevor diese mit den jeweiligen Enden sich berühren. Dies ergibt einen großen Spannbereich, der selbst bei einer Verringerung durch zusätzlich angeordnete Bauteile (Spannbacken) gegeben ist. Die Führungsbauteile sind in ihrer einfachsten Ausführung stiftförmig, können zusätzlich eine Rolle, einen Gleitstein oder ein Lager tragen. Die Wahl der geeignetsten Führungsbauteile ist von der Aufgabe der auszuführenden Spannzwinge abhängig.

Die Führungen sind so ausgelegt, dass sie im Zusammenwirken mit den Führungsbauteilen die Hauptaufgabe des Führungsorgans, nämlich den Abstand I der beiden hinteren Enden der Betätigungsarme zu verändern, erfüllen. Um bestimmte Bewegungsbilder, Spannkräfte oder die gewünschte Selbsthemmung zu erhalten, können die Führungen geradlinig, bogenförmig, spiralförmig, ellipsenförmig oder einer frei gewählten Form entsprechend verlaufen.

Das Führungsorgan nimmt die Führungen auf. Dabei können diese in Form von Nuten, Durchbrüchen oder auch Erhebungen ausgeformt sein. Vorzugsweise wird das Führungsorgan platten- oder scheibenförmig ausgeführt sein. Es kann ebenso aus gleichartigen oder gleichartigen und beabstandet zueinander angeordneten Scheiben ausgeführt sein.

Zur Betätigung des Führungsorgans kann an dessen Umfang ein Hebel angeordnet sein. Ebenso können ein elektromechanisch oder ein fluidisch arbeitender Antrieb eingesetzt werden, wobei sowohl linear wirkende als auch winkelverstellende Einheiten einsetzbar sind.

Die Betätigungsarme können ebenfalls ein- oder mehrteilig ausgeführt sein. Ebenso als mehrteilige Ausführung mit beabstandet zueinander angeordneten, gleichartigen Teilen, die durch Distanzstücke verbunden werden können. Gleiches gilt für einteilige Betätigungsarme, die durch nachträgliche Bearbeitung beispielsweise genutet werden.

Die Erfindung wird nachstehend durch Ausführungsbeispiele und Zeichnungen näher beschrieben. Dabei zeigen:
- Fig. 1-: das Wirkungsprinzip der Spannzwinge;
- Fig. 2-: eine Ausführungsform der Spannzwinge im geschlossenen Zustand;
- Fig. 3-: die gleiche Spannzwinge im geöffneten Zustand.

Ein Basisbauteil (1) hat in etwa in gleichem Abstand von seiner Symmetrieachse (2) ein erstes Lager (3) und ein zweites Lager (4). Im ersten Lager (3) ist ein erster Betätigungsarm (5) und im zweiten Lager (4) ein zweiter Betätigungsarm (6) schwenkbar gelagert. Am vorderen Ende (7) des ersten (5) und am vorderen Ende (9) des zweiten Betätigungsarmes (6) sind beliebige Funktionsteile zur Ausführung einer Spannaufgabe zusätzlich anordenbar. Ebenso können auch die Betätigungsarme (5) und (6) ohne Zusatzbauteile zum Spannen herangebogen werden.

Am hinteren Hebel (8) des ersten Betätigungsarmes (5) ist ein Führungsbauteil (12) angeordnet, das in eine Führung (13) eingreift. Das hintere Ende (14) des zweiten Betätigungsarmes (6) ist ebenfalls mit einem Führungsbauteil (15) ausgestattet, das in einer Führung (16) läuft.

Die Führungen (13) und (16) sind Bestandteil eines Führungsorgans (17), das im Lager (18) schwenkbar mit dem Basisbauteil (1) verbunden ist. Ein Verschwenken des Führungsorgans (17) bewirkt eine Positionsveränderung der hinteren Enden (11) und (14) in den Führungen (13) und (16). Der erste (5) und der zweite Betätigungsarm (6) werden dadurch verschwenkt.

Die Führungen können in beliebiger Geometrie ausgeführt sein.

Das Führungsorgan (17) wird durch einen mit diesem fest verbundenen Hebel (19) oder durch wirkungsgleiche Antriebe in Bewegung versetzt.

In einer einfachen Ausführungsform wird die erfindungsgemäße Spannzwinge so ausgeführt, dass ein Basisbauteil (20) ein Führungsorgan (21) aufnimmt und In einer Ausnehmung (22) ein Hebel (23) läuft. Der erste (24) und der zweite Betätigungsarm (25) sind in Gelenken (26) und (27) schwenkbar gelagert. Die hinteren Hebel (28) sind geschlitzt und nehmen in den Schlitzen (29) das Basisbauteil (20) auf. Das Führungsorgan (21) hat spiralförmig verlaufende Ausnehmungen (30) und (31), die in die Stifte (32) und (33) eingreifen. Durch Betätigen des Hebels (23) wird das Führungsorgan (21) verdreht und über die Stifte (32) und (33) die Betätigungsarme (24) und (25) verdreht. Die Betätigungsarme (24) und (25) haben an ihren vorderen Enden Elemente (33), die der Aufnahme angepasster Spannelemente dienen können.

Am Basisbauteil (20) ist eine Verlängerung (34) vorgesehen, die einerseits den Schwenkwinkel der Betätigungsarme (24) und (25) begrenzen kann, andererseits der Aufnahme und Befestigung von Zusatzbauteilen oder der Befestigung der Spannzwinge an einer Vorrichtung dienen kann. Ebenso ist das mit dem Zapfen (35) möglich.

Im Zapfen (35) kann des weiteren ein in Fig. 2 und Fig. 3 nicht dargestellter Rastindex integriert sein, dessen Index mit einer Vertiefung im Umfang des Führungsorgans (21) korrespondiert.

Die Erfindung hat also den Vorteil, dass mit wenigen Einzelteilen eine Spannzwinge mit einem sehr großen Spannbereich aufgebaut werden kann, die zudem selbsthemmend sein kann und es ermöglicht, mit Hand- oder maschineller Bedienung Spannvorgänge durchzuführen, die Spannzwinge in größere Einrichtungen zu integrieren und auf diese Weise selbst komplexe Spannaufgaben zu lösen.

### Bezugszeichenliste

- 1: Basisbauteil
- 2: Symmetrieachse
- 3: Erstes Lager
- 4: Zweites Lager
- 5: Erster Betätigungsarm
- 6: Zweiter Betätigungsarm
- 7: Vorderes Ende d. ersten Betätigungsarms [5]
- 8: Hinterer Hebel
- 9: Vorderes Ende d. zweiten Betätigungsarms [6]
- 10: Hinterer Hebel
- 11: Hinteres Ende d. ersten Betätigungsarms [5]
- 12: Führungsbauteil
- 13: Führung
- 14: Hinteres Ende d. zweiten Betätigungsarms [6]
- 15: Führungsbauteil
- 16: Führung
- 17: Führungsorgan
- 18: Lager
- 19: Hebel
- 20: Basisbauteil
- 21: Führungsorgan
- 22: Ausnehmung
- 23: Hebel
- 24: Erster Betätigungsarm
- 25: Zweiter Betätigungsarm
- 26: Gelenk
- 27: Gelenk
- 28: Hintere Hebel
- 29: Schlitze
- 30: Ausnehmung
- 31: Ausnehmung
- 32: Stift
- 33: Stift
- 34: Verlängerung
- 35: Zapfen

## Patentansprüche

1. Spannzwinge mit
einem Basisbauteil (1), das symmetrisch zu seiner Längsachse (2) ein erstes Lager (3) und ein zweites Lager (4) hat,
ein erster Betätigungsarm (5) mit dem ersten Lager (3) gelenkig verbunden ist,
ein zweiter Betätigungsarm (6) mit dem zweiten Lager (4) gelenkig verbunden ist,
der erste Betätigungsarm (5) aus einem vorderen (7) und einem hinteren Hebel (8) besteht,
der zweite Betätigungsarm (6) aus einem vorderen (9) und einem hinteren Hebel (10) besteht,
**dadurch gekennzeichnet, dass**
am hinteren Ende (11) des ersten Betätigungsarmes (5) ein Führungsbauteil (12) angeordnet ist, das in einer Führung (13) liegt,
am hinteren Ende (14) des zweiten Betätigungsarmes (6) ein Führungsbauteil (15) angeordnet ist, das in einer Führung (16) liegt,
die Führungen (13) und (16) Bestandteil eines Führungsorgans (17) sind,
das Führungsorgan (17) in einem Lager (18) mit dem Basisbauteil (1) drehbar verbunden und über einen Hebel (19) betätigbar ist,
wobei die Verbindung der Führungsbauteile (12) und (15) mit den Führungen (13) und (16) formschlüssig ist
und die Führungen (13) und (16) so ausgelegt sind, dass der Abstand I der Führungsbauteile (12) und (15) bei Betätigen des Hebels (19) veränderbar ist.

2. Spannzwinge nach Anspruch 1,
**dadurch gekennzeichnet, dass**
die Anordnung aus dem am hinteren Ende (11) des ersten Betätigungsarms (5) angeordneten Führungsbauteil (12) und Führung (13) und/oder die Anordnung aus dem am hinteren Ende (14) des zweiten Betätigungsarms (6) angeordneten Führungsbauteil (15) und Führung (16) selbsthemmend ausgeführt ist.

3. Spannzwinge nach Anspruch 1 oder 2,
**dadurch gekennzeichnet, dass**
das Basisbauteil (1) platten-, scheibenförmig, aus zwei beabstandet angeordneten Platten bestehend, aus einem materialeinheitlich ausgeführten Gehäuse bestehend oder mit einem mehrteiligen Gehäuse ausgeführt ist.

4. Spannzwinge nach Anspruch 1 oder 2,
**dadurch gekennzeichnet, dass**
erster (5) und/oder zweiter Betätigungsarm (6) stab-, platten-, winkel- oder z-förmig ausgeführt sind.

5. Spannzwinge nach Anspruch 1 oder 2,
**dadurch gekennzeichnet, dass**
das am hinteren Ende des ersten Betätigungsarms (5) angeordnete Führungsbauteil (12) und/oder das am hinteren Ende des zweiten Betätigungsarms (6) angeordnete Führungsbauteil (15) stiftförmig, als Stift mit Rolle, als Stift mit Gleitstein oder als Stift mit Lagerung ausgeführt sind.

6. Spannzwinge nach Anspruch 1 oder 2,
**dadurch gekennzeichnet, dass**
die Führung (13) des am hinteren Ende (11) des ersten Betätigungsarms (5) angeordneten Führungsbauteils (12) und /oder die Führung (16) des am hinteren Ende (14) des zweiten Betätigungsarms (6) angeordneten Führungsbauteils (15) geradlinig, bogenförmig, spiralförmig, ellipsenförmig verlaufend ausgeführt sind.

7. Spannzwinge nach Anspruch 1 oder 2,
**dadurch gekennzeichnet, dass**
das Führungsorgan (17) plattenförmig, scheibenförmig oder mit zwei gleichartigen, beabstandet zueinander angeordneten Scheiben ausgeführt ist.

8. Spannzwinge nach Anspruch 7,
**dadurch gekennzeichnet, dass**
das Führungsorgan (17) mit einem Hebel (19), elektromechanisch oder fluidisch betätigbar ist.

9. Spannzwinge nach Anspruch 7,
**dadurch gekennzeichnet, dass**
das Führungsorgan (17) scheibenförmig ist, an seinem Umfang in wenigstens einer Winkelstellung eine Vertiefung hat und diese mit einem Rastindex korrespondiert.

10. Spannzwinge nach Anspruch 1 oder 2,
**dadurch gekennzeichnet, dass**
der erste Betätigungsarm (5) und/oder der zweite Betätigungsarm (6) einteilig, aus zwei gleichartig ausgeführten und beabstandet zueinander angeordneten Teilen oder einteiligen, im Bereich des hinteren Hebels (8) des ersten Betätigungsarms (5) und/oder des hinteren Hebels (10) des zweiten Betätigungsarms (6), genutet sind, ausgeführt sind.

11. Verwendung einer Spannzwinge nach einem der Ansprüche 1 bis 10 für eine Schweißvorrichtung.

## Claims

1. A clamp, comprising
a basic component (1) having a first bearing (3) and a second bearing (4) which are arranged symmetrically to the basic component's longitudinal axis (2), wherein
a first actuating arm (5) is connected to the first bearing (3) in an articulated manner,
a second actuating arm (6) is connected to the second bearing (4) in an articulated manner,
the first actuating arm (5) consists of a front (7) and a rear lever (8),
the second actuating arm (6) consists of a front (9) and a rear lever (10),
**characterized in that**
at the rear end (11) of the first actuating arm (5), a guide component (12) is arranged which lies in a guide (13),
at the rear end (14) of the second actuating arm (6), a guide component (15) is arranged which lies in a guide (16),
the guides (13) and (16) are integral part of a guide body (17),
the guide body (17) is rotatably connected in a bearing (18) to the basic component (1) and can be actuated via a lever (19),
wherein the connection of the guide components (12) and (15) to the guides (13) and (16) is a form-fitting connection
and the guides (13) and (16) are designed such that the distance 1 of the guide components (12) and (15) can be changed when actuating the lever (19).

2. The clamp according to claim 1,
**characterized in that**
the arrangement consisting of the guide component (12) arranged at the rear end (11) of the first actuating arm (5) and of the guide (13) and/or the arrangement consisting of the guide component (15) arranged at the rear end (14) of the second actuating arm (6) and of the guide (16) are/is designed in a self-locking manner.

3. The clamp according to claim 1 or claim 2,
**characterized in that**
the basic component (1) is plate-shaped, disk-shaped, consists of two plates spaced apart from one another, consists of a housing made from a single material, or is implemented with a multi-part housing.

4. The clamp according to claim 1 or claim 2,
**characterized in that**
a first (5) and/or second actuating arm (6) are/is designed in a rod-, plate-, angle- or Z-shaped manner.

5. The clamp according to claim 1 or claim 2,
**characterized in that**
the guide component (12) arranged at the rear end of the first actuating arm (5) and/or the guide component (15) arranged at the rear end of the second actuating arm (6) are/is designed as in the shape of a pin, as a pin with a roll, as a pin with a sliding block or as a pin with bearing.

6. The clamp according to claim 1 or claim 2,
**characterized in that**
the guide (13) of the guide component (12) arranged at the rear end (11) of the first actuating arm (5) and/or the guide (16) of the guide component (15) arranged at the rear end (14) of the second actuating arm (6) are/is designed so as to extend in a straight, curved, helical, elliptical manner.

7. The clamp according to claim 1 or claim 2,
**characterized in that**
the guide body (17) is designed in a plate-shaped or disk-shaped manner or with two similar disks arranged spaced apart from one another.

8. The clamp according to claim 7,
**characterized in that**
the guide body (17) can be actuated with a lever (19), or electromechanically or fluidically.

9. The clamp according to claim 7,
**characterized in that**
the guide body (17) is disk-shaped, has a recess in at least one angular position on its circumference, and said recess corresponds with a latching index.

10. The clamp according to claim 1 or claim 2
**characterized in that**
the first actuating arm (5) and/or the second actuating arm (6) are/is designed as one part, as two similarly designed parts arranged spaced apart from one another, or as one part that is notched in the region of the rear lever (8) of the first actuating arm (5) and/or of the rear lever (10) of the second actuating arm (6).

11. A use of a clamp according to any one of the claims 1 to 10 for a welding device.

## Revendications

1. Bride de serrage comprenant
un composant de base (1), qui présente un premier palier (3) et un second palier (4) de façon symétrique par rapport à son axe longitudinal (2),
un premier bras d'actionnement (5) étant relié de façon articulée au premier palier (3), un second bras d'actionnement (6) étant relié de façon articulée au second palier (4),
le premier bras d'actionnement (5) comprenant un levier avant (7) et un levier arrière (8),
le second bras d'actionnement (6) comprenant un levier avant (9) et un levier arrière (10),
**caractérisée en ce que**
un composant de guidage (12), qui est disposé dans un guide (13), est disposé sur l'extrémité arrière (11) du premier bras d'actionnement (5),
un composant de guidage (15), qui est situé dans un guide (16), est disposé sur l'extrémité arrière (14) du second bras d'actionnement (6),
les guides (13) et (16) sont des composants d'un organe de guidage (17),
l'organe de guidage (17) est relié de façon rotative dans un palier (18) au composant de base (1) et peut être actionné par un levier (19),
la liaison des composants de guidage (12) et (15) étant reliée par complémentarité de formes aux guides (13) et (16)
et les guides (13) et (16) sont conçus de telle sorte que l'espacement I des composants de guidage (12) et (15) est modifiable en cas d'actionnement du levier (19).

2. Bride de serrage selon la revendication 1,
**caractérisée en ce que**
l'agencement comprenant le composant de guidage (12) disposé sur l'extrémité (11) arrière du premier bras d'actionnement (5) et le guide (13) et/ou l'agencement du composant de guidage (15), disposé sur l'extrémité arrière (14) du second bras d'actionnement (6), et le guide (16) est conçu de façon autobloquante.

3. Bride de serrage selon la revendication 1 ou 2,
**caractérisée en ce que**
le composant de base (1), réalisé sous forme de plaque, de disque, comprenant deux plaques disposées de façon espacée, comprenant un boitier est réalisé de façon homogène au niveau du matériau ou avec un boitier en plusieurs parties.

4. Bride de serrage selon la revendication 1 ou 2,
**caractérisé en ce que**
le premier (5) et/ou second bras d'actionnement (6) est/sont réalisé(s) sous forme de barres, de plaques en forme d'équerre ou de Z.

5. Bride de serrage selon la revendication 1 ou 2,
**caractérisée en ce que**
le composant de guidage (12) disposé sur l'extrémité arrière du premier bras d'actionnement (5) et/ou le composant de guidage (15) disposé sur l'extrémité arrière du second bras d'actionnement (6) sont réalisés en forme de broche, avec broche sous forme de galet, sous forme de broche avec coulisseau ou sous forme de broche avec fixation.

6. Bride de serrage selon la revendication 1 ou 2,
**caractérisée en ce que**
le guide (13) du composant de guidage (12), disposé sur l'extrémité arrière (11) du premier bras d'actionnement (5) et/ou le guide (16) du composant de guidage (15), disposé sur l'extrémité arrière (14) du second bras d'actionnement (6) sont réalisés en s'étendant en ligne droite, en forme de courbe, de spirale ou d'ellipse.

7. Bride de serrage selon la revendication 1 ou 2,
**caractérisée en ce que**
l'organe de guidage (17) est conçu en forme de plaque, en forme de disque ou avec deux disques similaires, espacés l'un de l'autre.

8. Etrier de serrage selon la revendication 7,
**caractérisé en ce que**
l'organe de guidage (17) peut être actionné avec un levier (19), de façon électromécanique ou fluidique.

9. Etrier de serrage selon la revendication 7,
**caractérisé en ce que**
l'organe de guidage (17) est en forme de disque, a une cavité sur son pourtour dans au moins une position d'angle et cette cavité correspond à un index d'encliquetage.

10. Etrier de serrage selon la revendication 1 ou 2,
**caractérisée en ce que**
le premier bras d'actionnement (5) et/ou le second bras d'actionnement (6), constitué de deux parties réalisées de façon similaire et disposées à distance l'une de l'autre aux parties monobloc, qui sont rainurées dans la zone du levier (8) arrière du premier bras d'actionnement (5) et/ou du levier (10) arrière du second bras d'actionnement (6).

11. Fixation d'un étrier de serrage selon l'une des revendications 1 à 10 pour un dispositif de soudage.
